# EUROPÄISCHE PATENTSCHRIFT

(11) **EP 3 363 598 B1**
(45) Veröffentlichungstag und Bekanntmachung des Hinweises auf die Patenterteilung: **16.10.2019**
(21) Anmeldenummer: 18154747.2
(22) Anmeldetag: 01.02.2018
(51) Int. Cl.: B25F 5/00

(54) **VERFAHREN ZUM ABBREMSEN EINER WERKZEUGSPINDEL**
METHOD FOR BRAKING A TOOL SPINDLE
PROCÉDÉ PERMETTANT DE FAIRE RALENTIR UNE BROCHE PORTE-OUTIL

(30) Priorität: 15.02.2017 DE 102017103003
(43) Veröffentlichungstag der Anmeldung: 22.08.2018
(73) Patentinhaber: Metabowerke GmbH, 72622 Nürtingen (DE)
(72) Erfinder: Matheis, Frank, 73262 Reichenbach (DE)
(74) Vertreter: Markfort, Iris-Anne Lucie

(56) Entgegenhaltungen:
- EP-A1- 2 759 372
- DE-A1-102010 043 186
- US-A1- 2015 137 717

## Beschreibung

Die Erfindung betrifft ein Verfahren zum Abbremsen einer Werkzeugspindel einer Elektrowerkzeugmaschine sowie eine Elektrowerkzeugmaschine umfassend eine Werkzeugspindel. Ferner betrifft die Erfindung ein Computerprogramm mit Programmcodemitteln, um ein Verfahren zum Abbremsen einer Werkzeugspindel durchzuführen.

Elektrowerkzeugmaschinen, an deren Werkzeugspindel ein Werkzeug von Zeit zu Zeit insbesondere verschleißbedingt ausgewechselt werden muss, sind seit langer Zeit bekannt. Für einen sicheren Betrieb ist es erforderlich, das Werkzeug ausreichend fixiert an der Werkzeugspindel anzubringen.

Um den Komfort und die Betriebssicherheit derartiger Elektrowerkzeugmaschinen zu verbessern, sind werkzeuglose Spanneinrichtungen bekannt geworden. Solche Spanneinrichtungen, beispielhaft sei auf die DE 20 2009 000 482 U1 verwiesen, sind derart ausgebildet, dass sich die Spanneinrichtung an der Werkzeugspindel beim Betrieb der Elektrowerkzeugmaschine von selbst immer weiter festzieht. Dabei ist es meist ausreichend, wenn der Benutzer das Werkzeug an der Werkzeugspindel lediglich handfest anzieht. Die Spanneinrichtungen sind dabei so ausgelegt, dass sie sich im normalen Betrieb der Elektrowerkzeugmaschine nicht von selbst lösen können. Derartige Elektrowerkzeugmaschinen sind beim Anwender aufgrund ihrer einfachen Handhabung und der damit verbundenen verbesserten Betriebssicherheit beliebt.

Ebenfalls zur Verbesserung der Betriebssicherheit sind Elektrowerkzeugmaschinen heutzutage immer häufiger mit Bremsanordnungen zum Abbremsen der Werkzeugspindel ausgestattet. Ohne eine derartige Bremsanordnung würde sich das Werkzeug nach dem Ausschalten der Elektrowerkzeugmaschine trägheitsbedingt noch vergleichsweise lange weiterdrehen. Das sich noch nach dem Beenden der Arbeit mit der Elektrowerkzeugmaschine weiterdrehende Werkzeug kann in Folge ein hohes Verletzungsrisiko für den Benutzer darstellen, wenn der Benutzer nicht besondere Sorgfalt im Umgange mit der Elektrowerkzeugmaschine walten lässt. Ferner besteht die Gefahr mit der Elektrowerkzeugmaschine durch das noch rotierende Werkzeug andere Gegenstände zu beschädigen, beispielsweise zu verkratzen, wenn die Elektrowerkzeugmaschine achtlos abgelegt wird.

Um das Gefährdungspotential der Elektrowerkzeugmaschine zu minimieren, wird beispielsweise in der EP 2 947 765 A2 eine elektronische Bremsanordnung für einen Universalmotor einer Elektrowerkzeugmaschine offenbart. Die Bremsanordnung vermag dabei den Motor der Elektrowerkzeugmaschine abzubremsen, wenn die Elektrowerkzeugmaschine abgeschaltet werden soll.

Eine besonders sichere und komfortable Elektrowerkzeugmaschine kann schließlich bereitgestellt werden, indem eine Elektrowerkzeugmaschine gleichzeitig mit einer werkzeuglosen Spanneinrichtung und mit einer Bremsanordnung ausgestattet wird.

Bei der plötzlichen Abbremsung der Werkzeugspindel besteht jedoch das Problem, dass infolge der Trägheit des Werkzeugs dieses sich mit dem verbliebenen Schwungmoment weiterbewegen möchte und dieses Schwungmoment auf die Spanneinrichtung überträgt, welche das Werkzeug an der Werkzeugspindel fixieren soll. Dabei ist problematisch, dass das Schwungmoment des Werkzeugs in seiner Richtung der Anzugsdrehrichtung der Spanneinrichtung genau entgegengesetzt gerichtet ist. Somit bewirkt das Schwungmoment des Werkzeugs eine Lösebewegung der Spanneinrichtung, woraus sich ein erhebliches Gefährdungsrisiko für den Benutzer ergibt. Im schlimmsten Fall kann das Werkzeug somit von der Werkzeugspindel ablaufen und eine ganz erhebliche Gefahr darstellen.

Aus dem Stand der Technik sind bereits erste Lösungsansätze dieses Problems bekannt. Beispielsweise offenbart die EP 2 632 635 B1 eine Ablaufsicherungsvorrichtung zur Vermeidung des Ablaufens eines Spannelements und/oder eines Werkzeugs von einer Werkzeugspindel in einem Bremsbetrieb mit zumindest einer Übertragungseinheit, wobei die Übertragungseinheit ein erstes Übertragungselement, ein relativ zum ersten Übertragungselement bewegbares zweites Übertragungselement und eine Bewegungsänderungseinheit umfasst, die dazu vorgesehen ist, in dem Bremsbetrieb eine erste Relativbewegung zwischen dem ersten Übertragungselement und dem zweiten Übertragungselement in eine zweite Relativbewegung zu überführen. Es wird vorgeschlagen, dass die Ablaufsicherungsvorrichtung zumindest eine Unwuchtausgleichseinheit aufweist, die dazu vorgesehen ist, die Unwucht der Übertragungseinheit in einem Betriebszustand zumindest zu reduzieren, wobei die Unwuchtausgleichseinheit zumindest ein Unwuchtausgleichselement aufweist, das beweglich in dem ersten Übertragungselement der Übertragungseinheit gelagert ist. Insbesondere wenn eine werkzeuglose Arretierung des Werkzeugs an der Werkzeugspindel vorgesehen ist, muss bei einem Abbremsen der Werkzeugspindel besonders sorgsam vorgegangen werden. Dies gilt vornehmlich deshalb, da nicht gewährleistet sein kann, dass sich die selbst festziehende Spanneinrichtung und das daran befestigte Werkzeug bereits ausreichend an der Werkzeugspindel fixiert haben.

Um in jedem Fall eine ausreichende Betriebssicherheit zu gewährleisten, müssen entweder komplizierte und somit kostenintensive mechanische Konstruktionen bzw. Mittel innerhalb der Spanneinrichtung vorgesehen sein, ähnlich wie in der EP 2 632 635 B1 offenbart, oder auf die sicherheitsrelevante Funktion der automatischen Abbremsung verzichtet werden.

Ein Verfahren zum Abbremsen einer Werkzeugspindel einer Elektrowerkzeugmaschine ist aus der US-A-2015/137717 bekannt.

Eine zufrieden stellende Lösung des Problems, insbesondere für eine Elektrowerkzeugmaschine mit werkzeugloser Fixierung des Werkzeugs in Kombination mit einer Spindelbremse, existiert derzeit nicht.

Der vorliegenden Erfindung liegt die Aufgabe zugrunde, ein verbessertes Verfahren zum Abbremsen einer Werkzeugspindel einer Elektrowerkzeugmaschine bereitzustellen, bei dem insbesondere ein betriebssicheres Abbremsen unter Beibehaltung einfacher konstruktiver Mittel stets gewährleistet ist. Der vorliegenden Erfindung liegt auch die Aufgabe zugrunde, eine gegenüber dem Stand der Technik verbesserte Elektrowerkzeugmaschine bereitzustellen.

Als Lösung wird in der vorliegenden Erfindung ein Verfahren zum Abbremsen einer Werkzeugspindel mit den in Anspruch 1 aufgeführten Merkmalen, eine Elektrowerkzeugmaschine mit den in Anspruch 11 aufgeführten Merkmalen sowie ein Computerprogramm mit Programmcodemitteln gemäß den in Anspruch 15 aufgeführten Merkmale vorgeschlagen. Die abhängigen Ansprüche und die nachfolgend beschriebenen Merkmale betreffen vorteilhafte Ausführungsformen und Varianten der Erfindung.

Das erfindungsgemäße Verfahren zum Abbremsen einer Werkzeugspindel einer Elektrowerkzeugmaschine umfasst die folgenden Schritte:
- Ermitteln eines Arretierzustands eines Werkzeugs an der Werkzeugspindel durch eine Sensoranordnung;
- Auswählen einer Zeit-Bremsmoment-Funktion und/oder eines maximalen Bremsmoments auf Basis des ermittelten Arretierzustands; und
- Abbremsen der Werkzeugspindel durch eine (elektrische) Bremsanordnung gemäß der ausgewählten Zeit-Bremsmoment-Funktion und/oder derart, dass das ausgewählte maximale Bremsmoment nicht überschritten wird.

Durch das Ermitteln des Arretierzustands soll festgestellt werden, ob und wie fest bzw. wie sicher das Werkzeug an der Werkzeugspindel angebracht ist. Somit wird beispielsweise das Anzugsmoment des Werkzeugs an der Werkzeugspindel bzw. einer Spanneinrichtung, die das Werkzeug an der Werkzeugspindel fixiert, ermittelt. Es kann zumindest zwischen einem Zustand unterschieden werden, in dem das Werkzeug zuverlässig an der Werkzeugspindel arretiert ist und somit bei einem Abbremsen der Werkzeugspindel kein Risiko eines unerwünschten trägheitsbedingten Lösens des Werkzeugs besteht, und einem Zustand, in dem das Werkzeug nicht in dieser Weise an der Werkzeugspindel arretiert ist.

Dadurch, dass das Abbremsen gemäß einer ausgewählten Zeit-Bremsmoment-Funktion und/oder unter Berücksichtigung eines maximalen Bremsmoments erfolgt, ergeben sich für die Werkzeugspindel unterschiedlich geformte sog. Bremsrampen. Bei einer Bremsrampe handelt es sich um eine abfallende Zeit-Betriebsdrehmoment-Funktion, die somit die Verringerung der Betriebsdrehzahl über die Zeit im Verlauf eines Bremsvorgangs darstellt. Eine steile Bremsrampe führt dabei zu einem schnellen Abbremsen (d. h. einem schnellen Verringern der Betriebsdrehzahl) der Werkzeugspindel; eine flache Bremsrampe zu einem langsamen Abbremsen (d. h. einem langsamen Verringern der Betriebsdrehzahl). Grundsätzlich ergibt sich aus einem großen Bremsmoment eine steile Bremsrampe und aus einem kleinen Bremsmoment eine flache Bremsrampe. Es kann somit vorgesehen sein, gezielt eine Bremsrampe durch Wahl einer Zeit-Bremsmoment-Funktion und/oder eines maximalen Bremsmoments auszuwählen.

Der Bremsvorgang kann derart geregelt sein, dass eine zuvor gewählte Zeit-Bremsmoment-Funktion und/oder ein maximales Bremsmoment und/oder eine gewünschte Bremsrampe abgefahren bzw. eingehalten werden.

Durch das Abbremsen der Werkzeugspindel auf Grundlage des zuvor ermittelten Arretierzustands kann gewährleistet werden, dass die Werkzeugspindel stets in Abhängigkeit des Arretierzustands des Werkzeugs maximal bzw. optimal abgebremst wird, d. h. so schnell wie möglich, allerdings nur in dem Maße, dass ein Lösen des Werkzeugs von der Werkzeugspindel bzw. ein Lösen der Spanneinrichtung gerade noch vermieden wird. Wenn das Werkzeug demnach ausreichend stark an der Werkzeugspindel fixiert ist, kann beispielsweise das höchstmögliche Bremsmoment beim Abbremsvorgang eingebracht werden. Bei einem lockeren bzw. nicht ausreichend arretierten Werkzeug kann hingegen auf ein Abbremsen gänzlich verzichtet werden oder die Werkzeugspindel nur mit einem verringerten Bremsmoment beaufschlagt werden. Selbstverständlich sind beliebige viele Abstufungen zwischen diesen Extremen möglich. Die Werkzeugspindel wird somit stets so schnell abgebremst, wie es der Arretierzustand gerade noch zulässt. Es können dadurch höchste Betriebssicherheit und höchster Komfort gewährleistet sein. Auf technisch aufwendig konstruierte Spanneinrichtungen, die das Lösen des Werkzeugs beim Bremsen auf mechanische Weise verhindern, kann verzichtet werden.

In einer Weiterbildung der Erfindung kann eine werkzeuglose Arretierung des Werkzeugs an der Werkzeugspindel, insbesondere eine Selbstarretierung bei einem Antreiben bzw. Beschleunigen des Werkzeugs, vorgesehen sein.

Insbesondere kann eine Spanneinrichtung zum werkzeuglosen axialen Festspannen eines scheibenförmigen Werkzeugs vorgesehen sein. Der Offenbarungsgehalt der DE 20 2009 000 482 U1, der eine solche Spanneinrichtung umfasst, sei hiermit durch Verweis vollständig darauf in die vorliegende Beschreibung integriert. Eine derartige Spanneinrichtung wird auch als Quickmutter oder Spannmutter bezeichnet.

Die Erfindung eignet sich grundsätzlich gleichermaßen für eine Elektrowerkzeugmaschine, bei der eine manuelle Arretierung des Werkzeugs an der Werkzeugspindel vorgesehen ist, und für eine Elektrowerkzeugmaschine mit Selbstarretierung. Dabei ist die Erfindung für eine Elektrowerkzeugmaschine mit Selbstarretierung besonders sinnvoll einsetzbar, da der Benutzer in diesem Fall keinerlei direkte Kontrolle über eine ausreichende Arretierung des Werkzeugs an der Werkzeugspindel hat und sich somit auf die Selbstarretierung und die Gewährleistung der Sicherheit bei einem Abbremsvorgang verlassen muss.

In einer Weiterbildung der Erfindung kann vorgesehen sein, dass die Sensoranordnung den Arretierzustand durch Überwachen einer Arretierkraft des Werkzeugs an der Werkzeugspindel, einer Unwucht des angetriebenen und angebremsten Werkzeugs, einer vor dem Abbremsen erreichten Betriebsdrehzahl der Werkzeugspindel, einer vor dem Abbremsen erreichten Winkelbeschleunigung der Werkzeugspindel und/oder einer vor dem Abbremsen erreichten Stromaufnahme und/oder Leistungsaufnahme der Elektrowerkzeugmaschine ermittelt.

Alle genannten Parameter allein oder in Kombination miteinander ermöglichen einen Rückschluss auf den Arretierzustand. Die vorstehende Auflistung ist nicht abschließend und eine Auswahl einer oder mehrerer Möglichkeit(en) zum Ermitteln des Arretierzustands kann unter Berücksichtigung der zur Verfügung stehenden Mittel, insbesondere der vorhandenen Sensorik, einer Elektrowerkzeugmaschine von einem Fachmann getroffen werden.

Beispielsweise kann bei Verwendung eines Kraftsensors und/oder Drucksensors die Arretierkraft des Werkzeugs an der Werkzeugspindel bzw. die Arretierung der Spanneinrichtung und somit der Arretierzustand ohne größere Umwege direkt ermittelt werden.

Weiterhin kann auch vorgesehen sein, beispielsweise unter Verwendung wenigstens eines Beschleunigungssensors oder eines Vibrationssensors, eine Unwucht bzw. einen unruhigen Lauf des Werkzeugs zu detektieren, was beispielsweise auf einen lockeren Arretierzustand des Werkzeugs an der Werkzeugspindel schließen lässt, der sich z. B. durch übermäßige Vibrationen des Werkzeugs bemerkbar machen kann.

Es ist weiterhin denkbar, dass eine Ermittlung des Arretierzustands durch Überwachen einer erreichten Betriebsdrehzahl und/oder Winkelbeschleunigung der Werkzeugspindel und/oder einer erreichten Stromaufnahme und/oder Leistungsaufnahme der Elektrowerkzeugmaschine zu dem Zeitpunkt vor dem Abbremsen der Werkzeugspindel erfolgt. Das Verfahren kann hierdurch ohne Erweiterung der Sensorik der Elektrowerkzeugmaschine leicht zu verwirklichen sein, da die Elektrowerkzeugmaschine üblicherweise bereits Mittel bzw. Sensorik vorsieht, um die Betriebsdrehzahl, Winkelbeschleunigung, Stromaufnahme und/oder Leistungsaufnahme zu überwachen.

Da insbesondere durch das Trägheitsmoment des Werkzeugs beim Beschleunigungsvorgang der Werkzeugspindel ein Selbstanzug des Werkzeugs an der Werkzeugspindel erreicht wird, kann durch Überwachen der Winkelbeschleunigung der Werkzeugspindel indirekt auf einen Arretierzustand des Werkzeugs geschlossen werden. Auch durch Überwachen der Betriebsdrehzahl kann ein Rückschluss auf den Arretierzustand des Werkzeugs getroffen werden, da die üblichen Beschleunigungsdaten der Elektrowerkzeugmaschine zum Erreichen der Betriebsdrehzahl oder zumindest statistische Daten / Abschätzungen zu den Zusammenhängen zwischen erreichter maximaler Betriebsdrehzahl seit dem letzten Anlaufen der Werkzeugspindel und dem Arretierzustand des Werkzeugs bekannt sind. Ferner kann bei Überwachung der Betriebsdrehzahl über gewisse Zeit durch mathematische Differenzierung auf die Winkelbeschleunigung der Werkzeugspindel geschlossen werden, beispielsweise gemäß dem Zusammenhang: $a \left(t\right) = d ⁢ ω / dt = d \left(2π⋅rpm\left(t\right)\right) / dt .$

Schließlich kann durch Überwachung der Stromaufnahme und/oder Leistungsaufnahme ebenfalls auf eine Betriebsdrehzahl und/oder Beschleunigung der Werkzeugspindel geschlossen werden.

Es kann vorgesehen sein, den Arretierzustand des Werkzeugs einer Werkzeugspindel stufenlos zu ermitteln. Alternativ kann auch vorgesehen sein, den Arretierzustand des Werkzeugs einer Werkzeugspindel in diskreten Abstufungen zu ermitteln.

Wie vorstehend erwähnt kann beispielsweise vorgesehen sein, dass einer von wenigstens zwei möglichen Arretierzuständen ermittelt wird, vorzugsweise ein nicht arretierter Zustand des Werkzeugs an der Werkzeugspindel, und ein arretierter Zustand des Werkzeugs an der Werkzeugspindel.

Die binäre Ermittlung eines Arretierzustands (nicht arretiert/arretiert) kann technisch einfach und somit wirtschaftlich realisierbar sein. Durch den großen Kontrast zwischen den beiden Arretierzuständen ist die Erkennung außerdem äußerst zuverlässig und robust. Es hat sich gezeigt, dass, insbesondere bei der Verwendung eines sich selbstanziehenden Spannmittels bzw. einer sich selbstanziehenden Spanneinrichtung, ein Werkzeug in der Praxis zumeist entweder nur schwach arretiert an der Werkzeugspindel befestigt ist, beispielsweise wenn die Elektrowerkzeugmaschine noch nicht oder nur sehr kurz, beispielsweise versehentlich, in Betrieb genommen wurde, oder ausreichend stark arretiert ist, sobald die Elektrowerkzeugmaschine bereits nennenswert betrieben wurde. Die Erfassung von mehr als zwei Arretierzuständen ist somit in der Praxis meistens nicht erforderlich, kann aber in einigen Fällen dennoch von Vorteil sein.

Der Ausdruck "arretierter Zustand" des Werkzeugs ist nachfolgend nicht zwingend auf die binären Zustande nicht arretiert/arretiert zu beziehen. Mit einem "arretierten Zustand" des Werkzeugs kann nachfolgend auch einer oder mehrere von vielen Arretierzuständen gemeint sein, bei denen das Werkzeug bereits eine gewisse Arretierung aufweist, beispielsweise (bezogen auf eine maximale Arretierung) 20 % Arretierung, 40 % Arretierung, 60 % Arretierung, 80 % Arretierung oder 100 % Arretierung.

In einer Weiterbildung der Erfindung kann vorgesehen sein, dass die Sensoranordnung einen Anlaufvorgang der Elektrowerkzeugmaschine überwacht und einen arretierten Zustand des Werkzeugs an der Werkzeugspindel ermittelt, wenn während des Anlaufvorgangs wenigstens ein vorgegebener unterbrechungsfreier Beschleunigungsvorgang der Werkzeugspindel stattgefunden hat.

Mit einem Anlaufvorgang der Elektrowerkzeugmaschine ist insbesondere der Verlauf der Betriebsdrehzahl über die Zeit ab der Betätigung des Betriebsschalters (bzw. ab dem Einschalten) der Elektrowerkzeugmaschine gemeint. Insbesondere beim Anlaufen der Elektrowerkzeugmaschine kann eine Selbstarretierung des Werkzeugs an der Werkzeugspindel bedingt durch die Trägheit des Werkzeugs stattfinden. Die Selbstarretierung erfolgt üblicherweise dann besonders gut, wenn ein unterbrechungsfreier Beschleunigungsvorgang für eine gewisse Zeit, d. h. eine im Wesentlichen stetige Erhöhung der Betriebsdrehzahl der Werkzeugspindel für eine gewisse Zeit, erfolgt. Somit kann das Werkzeug beispielsweise nicht ausreichend arretiert sein, wenn der Benutzer nur mit dem Betriebsschalter der Elektrowerkzeugmaschine "spielt", d. h. in kurzen Intervallen die Elektrowerkzeugmaschine ein- und ausschaltet. Die Erfinder haben erkannt, dass eine Elektrowerkzeugmaschine durch eine solche pulsierende Betätigung des Betriebsschalters auf hohe Betriebsdrehzahl gebracht werden kann, das Werkzeug dann aber regelmäßig nicht ausreichend arretiert ist. Durch Vorgabe eines für eine gewisse vorgegebene Zeitdauer unterbrechungsfreien Beschleunigungsvorgangs, der vom Fachmann für die jeweilige Elektrowerkzeugmaschine anwendungsspezifisch bestimmbar ist, kann somit ein Kriterium zur Erkennung des Arretierzustands gefunden werden.

In einer Weiterbildung der Erfindung kann außerdem vorgesehen sein, dass ein Schwellenwert für eine Drehzahländerung der Werkzeugspindel und/oder ein Schwellenwert für eine Stromaufnahme und/oder Leistungsaufnahme der Elektrowerkzeugmaschine herangezogen wird bzw. werden, bei dessen bzw. deren Überschreitung ein arretierter Zustand des Werkzeugs an der Werkzeugspindel ermittelt wird.

Die Unterscheidung der Arretierzustände kann demnach durch entsprechende Wahl eines Schwellenwerts (oder mehrerer Schwellenwerte) bezüglich der ermittelten bzw. mit dem/den Sensor(en) erfassten Parameter(n) stattfinden.

Über Verwendung eines Schwellenwerts, der grundsätzlich selbstverständlich für beliebige überwachte Parameter der Elektrowerkzeugmaschine, die auf eine Arretierung des Werkzeugs an der Werkzeugspindel schließen lassen, heranziehbar ist, lässt sich technisch einfach ein Arretierzustand erkennen. Selbstverständlich können auch mehrere Schwellenwerte für denselben Parameter, beispielsweise für die Drehzahländerung, vorgesehen sein. Es kann natürlich auch ein einziger Schwellenwert für jeweils einen zugeordneten Parameter vorgesehen sein, bei dessen Überschreitung beispielsweise ein arretierter Zustand des Werkzeugs und bei dessen Unterschreitung ein nicht arretierter Zustand des Werkzeugs an der Werkzeugspindel ermittelt wird.

Beispielsweise kann ein erster Schwellenwert für einen Parameter vorgesehen sein, bei dessen Überschreitung auf einen arretierten Zustand des Werkzeugs geschlossen wird, wobei bei Unterschreiten eines zweiten Schwellenwertes ein nicht arretierter Zustand des Werkzeugs erkannt wird. Somit wäre auch die Erkennung eines Zwischenzustands und damit eines dritten Arretierzustands möglich.

Auch die Fusion mehrerer Überwachungen / Sensoren betreffend unterschiedliche Parameter mit jeweils einem oder mehreren Schwellenwerten pro Parameter ist möglich.

In einer Weiterbildung der Erfindung kann vorgesehen sein, dass die Sensoranordnung einen Betriebsvorgang der Elektrowerkzeugmaschine überwacht und einen arretierten Zustand des Werkzeugs an der Werkzeugspindel ermittelt, wenn die Elektrowerkzeugmaschine betrieben wurde.

Es hat sich gezeigt, dass sich das Werkzeug, insbesondere bei Verwendung einer Selbstarretierung, beispielsweise in Form einer selbstanziehenden Spannmutter, auch während eines Betriebsvorgangs der Elektrowerkzeugmaschine an der Werkzeugspindel festzuziehen vermag. Unter einem Betriebsvorgang wird nachfolgend nicht nur der reine Anlaufvorgang der Elektrowerkzeugmaschine verstanden, sondern vielmehr ein Vorgang, nach dem ein Benutzer der Elektrowerkzeugmaschine insbesondere bereits handwerkliche Arbeiten mit dem Werkzeug der Elektrowerkzeugmaschine durchgeführt hat. Wird beispielsweise das Werkzeug an ein zu bearbeitendes Werkstück gehalten, wird es hierdurch vom Werkstück abgebremst, während sich die Werkzeugspindel allerdings weiter dreht. Auf diese Weise und aufgrund des nachfolgend wieder stattfindenden Beschleunigungsvorgangs des Werkzeugs (sobald dieses außer Eingriff mit dem Werkstück gelang) wird das Werkzeug an der Werkzeugspindel fest angezogen. Somit kann auch durch Überwachung eines Betriebsvorgangs bzw. durch Überwachung, ob ein solcher Betriebsvorgang stattgefunden hat, der Arretierzustand des Werkzeugs an der Werkzeugspindel ermittelt werden.

Insbesondere kann auf einen stattgefundenen Betriebsvorgang geschlossen werden, wenn überwacht wird, ob die Stromaufnahme und/oder Leistungsaufnahme der Elektrowerkzeugmaschine einen vordefinierten Sollwert bzw. Schwellenwert überschritten hat, und die Betriebsdrehzahl der Werkzeugspindel einen weiteren Schwellenwert überschritten hat. In diesem Fall kann sicher davon ausgegangen werden, dass ein Benutzer mit der Elektrowerkzeugmaschine bzw. dem Werkzeug gearbeitet hat.

In einer Weiterbildung der Erfindung kann vorgesehen sein, dass das Bremsmoment, das über die (elektrische) Bremsanordnung auf die Werkzeugspindel eingebracht wird, derart ausgewählt wird, dass ein vorhergegangenes Antriebsdrehmoment, mit dem die Werkzeugspindel beaufschlagt wurde, nicht überschritten wird.

Dadurch, dass das Bremsmoment derart gewählt werden kann, dass dieses ein vorhergegangenes Antriebsdrehmoment nicht überschreitet, kann gewährleistet sein, dass das Werkzeug nicht in einen weniger starken Arretierzustand verbracht wird, als vor Inbetriebnahme der Elektrowerkzeugmaschine.

Es kann von Vorteil sein, dass unabhängig von dem ermittelten Arretierzustand des Werkzeugs stets ein minimales Bremsmoment für jeden Abbremsvorgang vorgesehen ist.

In einer bevorzugten Weiterbildung der Erfindung kann vorgesehen sein, dass jedem ermittelbaren Arretierzustand genau ein maximales Bremsmoment und/oder genau eine Zeit-Bremsmoment-Funktion zugeordnet ist bzw. sind.

Durch eine solche direkte Zuordnung kann stets ein optimales Abbremsen der Werkzeugspindel in Abhängigkeit des Arretierzustands gewährleistet sein. Die Werkzeugspindel wird damit genau so schnell abgebremst, wie es die Betriebssicherheit erlaubt.

Alternativ ist es auch möglich, mehreren Arretierzuständen ein gemeinsames maximales Bremsmoment und/oder eine gemeinsame Zeit-Bremsmoment-Funktion zuzuordnen. Ferner ist es auch im Sinne der Erfindung, einen mathematischen Zusammenhang zwischen dem Arretierzustand und dem maximalen Bremsmoment und/oder der Zeit-Bremsmoment-Funktion bzw. deren Parametern heranzuziehen. Hierdurch kann insbesondere eine stufenlose Zuteilung möglich sein.

In einer Weiterbildung der Erfindung kann außerdem vorgesehen sein, dass ein erstes maximales Bremsmoment zum Abbremsen der Werkzeugspindel verwendet wird, wenn ein arretierter Zustand des Werkzeugs an der Werkzeugspindel ermittelt wurde, und ein zweites maximales Bremsmoment zum Abbremsen der Werkzeugspindel verwendet wird, wenn ein nicht arretierter Zustand des Werkzeugs an der Werkzeugspindel ermittelt wurde, wobei das erste maximale Bremsmoment größer ist als das zweite maximale Bremsmoment.

Besonders einfach ist dabei die Ermittlung von zwei möglichen (binären) Arretierzuständen (nicht arretiert/arretiert), denen entsprechende Bremsmomente (minimales Bremsmoment/maximales Bremsmoment) zugeordnet werden.

Die Erfindung betrifft auch eine Elektrowerkzeugmaschine, umfassend eine Werkzeugspindel, an der ein Werkzeug arretierbar ist, ferner umfassend eine elektrische Antriebsanordnung zum Antreiben der Werkzeugspindel und eine (elektrische) Bremsanordnung zum Abbremsen der Werkzeugspindel, sowie eine Sensoranordnung zum Ermitteln eines Arretierzustands des Werkzeugs an einer Werkzeugspindel, wobei die Sensoranordnung und die Bremsanordnung derart ausgebildet sind, das vorstehende Verfahren durchzuführen.

Merkmale und Vorteile, die bereits für das Verfahren beschrieben wurden, sind selbstverständlich auch im Rahmen der Elektrowerkzeugmaschine umsetzbar und umgekehrt.

Bei der Bremsanordnung kann es sich insbesondere um eine Bremsanordnung handeln, die elektrisch steuerbar und/oder regelbar ausgebildet ist. Die Bremsanordnung vermag dabei auf Basis wenigstens eines Steuersignals wenigstens zwei unterschiedliche Abbremsvorgänge bzw. Bremsrampen in die Werkzeugspindel einzuleiten. Je nach Ausgestaltung kann die Bremskraft der Bremsanordnung stufenlos elektrisch einstellbar sein.

Die Bremsanordnung kann auch aus mehreren Bremseinrichtungen zusammengesetzt sein. Beispielsweise können zwei Bremseinrichtungen vorgesehen sein, die unterschiedlich starke Bremsvorgänge einzuleiten vermögen. Abhängig von dem erfassten Arretierzustand kann dann die eine der Bremseinrichtungen, die andere der Bremseinrichtungen oder können beide Bremseinrichtungen aktiviert werden.

In einer besonders bevorzugten Weiterbildung der Erfindung kann eine werkzeuglose Arretierung des Werkzeugs an der Werkzeugspindel, insbesondere eine Selbstarretierung bei einem Antreiben bzw. Beschleunigen des Werkzeugs, vorgesehen sein.

Wie bereits vorstehend erwähnt eignet sich die Erfindung für eine Elektrowerkzeugmaschine, bei der eine manuelle Arretierung des Werkzeugs an der Werkzeugspindel vorgesehen ist und für eine Elektrowerkzeugmaschine mit Selbstarretierung gleichermaßen. Besonders bevorzugt einsetzbar ist die Erfindung für eine Elektrowerkzeugmaschine mit Selbstarretierung.

In einer Weiterbildung der Erfindung kann außerdem vorgesehen sein, dass eine elektrische Antriebsanordnung, insbesondere ein Gleichstrommotor oder Einphasen-Reihenschlussmotor (auch als Universalmotor bezeichnet), als Teil der Bremsanordnung verwendbar ist, um ein Bremsmoment einzubringen.

Die Antriebsanordnung und die Bremsanordnung können somit zur gleichen Baugruppe gehören und sogar identisch sein. Insbesondere bei Verwendung eines Gleichstrommotors oder Einphasen-Reihenschlussmotors kann ohne großen technischen Aufwand ein elektrisches Bremsen durch die Antriebsanordnung erfolgen.

Alternativ kann aber auch vorgesehen sein, dass die Antriebsanordnung und die Bremsanordnung unabhängig voneinander ausgebildet sind. Beispielsweise könnte eine steuerbare Scheibenbremse oder ähnliches vorgesehen sein. Auch eine Kombination mehrerer Bremstechniken und somit eine verteilte Bremsanordnung sind im Sinne der Erfindung.

Obwohl sich die Erfindung für eine Antriebsanordnung in der Ausbildung als Gleichstrommotor oder Einphasen-Reihenschlussmotor aufgrund der dann technisch einfach umzusetzenden Kombination der Antriebsanordnung mit der Bremsanordnung vorteilhaft verwenden lässt, kann selbstverständlich eine beliebige Antriebsanordnung vorgesehen sein. Beispielsweise können auch Drehstrommotoren vorgesehen sein, die mit einer zusätzlichen Bremsfunktion ausgestattet werden.

Generell können Mittel zur Gegenstrombremsung, Nutzbremsung, Widerstandsbremsung, Gleichstrombremsung oder sonstige elektrische Verfahren vorgesehen sein.

Zwischen der Sensoranordnung und der Bremsanordnung kann eine Selektionsschaltung vorgesehen sein, die auf Basis wenigstens eines Steuersignals der Sensoranordnung eine Zeit-Bremsmoment-Funktion und/oder ein maximales Bremsmoment auswählt und an die Bremsanordnung weitergibt. Innerhalb der Selektionsschaltung kann beispielsweise ein Multiplexer und/oder eine Lookup-Tabelle vorgesehen sein. Die Sensoranordnung kann alternativ Steuersignal(e) direkt an die Bremsanordnung weitergeben.

In einer Ausbildungsform der Erfindung kann vorgesehen sein, dass die Elektrowerkzeugmaschine als Winkelschleifer und/oder das Werkzeug als Schleifscheibe ausgebildet ist bzw. sind.

Grundsätzlich kann es sich bei der Elektrowerkzeugmaschine aber um eine beliebige Elektrowerkzeugmaschine, beispielsweise eine Elektrohandwerkzeugmaschine oder Standwerkzeugmaschine, handeln. Insbesondere eignet sich die Erfindung für Maschinen mit rotatorisch angetriebenem Werkzeug, wie Winkelschleifer, Kreissägen und Bohrmaschinen.

Die Erfindung betrifft gemäß Anspruch 15 auch ein Computerprogramm mit Programmcodemitteln, um das zuvor beschriebene Verfahren durchzuführen, wenn das Programm auf einem Mikroprozessor eines Computers, insbesondere auf einem elektronischen Regel- und/oder Steuergerät der vorstehend beschriebenen Elektrowerkzeugmaschine ausgeführt wird.

Alternativ oder zusätzlich kann das Verfahren auch auf einer programmierbaren logischen Schaltung, z. B. auf einem Field Programmable Gate Array (FPGA) oder einer programmierbaren logischen Anordnung (PLA) umgesetzt werden. Auch die Implementierung in einer anwendungsspezifischen integrierten Schaltung (ASIC) und/oder durch diskrete analoge und/oder digitale Bauteile, die auf einer Leiterplatte angeordnet und verbunden sind, ist möglich.

Nachfolgend werden Ausführungsbeispiele der Erfindung anhand der Zeichnung näher beschreiben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne weiteres zu weiteren sinnvollen Kombinationen und Unterkombinationen mit Merkmalen anderer Ausführungsbeispiele verbunden werden.

In den Figuren sind funktionsgleiche Elemente mit demselben Bezugszeichen versehen.

Es zeigen schematisch:
- Figur 1: eine isometrische Darstellung einer erfindungsgemäßen Elektrowerkzeugmaschine;
- Figur 2: ein Schaltungsdiagramm für eine erfindungsgemäße Elektrowerkzeugmaschine;
- Figur 3: eine aufgenommene Zeit-Betriebsdrehzahl-Funktion der Werkzeugspindel zur Ermittlung des Arretierzustands;
- Figur 4: zwei beispielhafte Bremsrampen zum Abbremsen der Werkzeugspindel; und
- Figur 5: eine Schaltungsanordnung zum Auswählen einer Zeit-BremsmomentFunktion.

Figur 1 zeigt beispielhaft eine Elektrowerkzeugmaschine 1, für die die Erfindung verwendbar ist. Vorliegend ist die Elektrowerkzeugmaschine 1 beispielhaft als Winkelschleifer 1 ausgebildet. Der Winkelschleifer 1 umfasst eine Werkzeugspindel 2 (vgl. schematisch in Figur 2), an der ein Werkzeug 3, vorliegend eine Schleifscheibe 3, arretierbar ist. Selbstverständlich kann es sich bei der Elektrowerkzeugmaschine 1 um eine beliebige Elektrowerkzeugmaschine 1, beispielsweise auch um eine Standwerkzeugmaschine, und bei dem Werkzeug 3 um ein beliebiges Werkzeug 3, handeln.

Die Elektrowerkzeugmaschine 1 umfasst eine elektrische Antriebsanordnung M (vgl. Figur 2) zum Antreiben der Werkzeugspindel 2 und eine Bremsanordnung 4 zum Abbremsen der Werkzeugspindel 2. Im Ausführungsbeispiel ist vorgesehen, dass als Antriebsanordnung M ein elektrischer Motor M verwendet wird, beispielsweise ein Gleichstrommotor oder ein Einphasen-Reihenschlussmotor, der gleichzeitig als Bremsanordnung 4 verwendbar ist, um ein Bremsmoment M_{B1}, M_{B2} einzubringen. Es sind im Ausführungsbeispiel somit keine zusätzlichen Mittel zur Ausbildung der Bremsanordnung 4 vorgesehen.

Die Elektrowerkzeugmaschine 1 sieht ferner eine Sensoranordnung 5 (vgl. Figur 2) zum Ermitteln eines Arretierzustands des Werkzeugs 3 bzw. der Schleifscheibe 3 an der Werkzeugspindel 2 vor, wobei die Sensoranordnung 5 und die Bremsanordnung 4 ein nachfolgend beschriebenes Verfahren zum Abbremsen der Werkzeugspindel 2 durchführen.

Vorzugsweise ist eine werkzeuglose Arretierung des Werkzeugs 3 an der Werkzeugspindel 2, insbesondere eine Selbstarretierung bei einem Antreiben bzw. Beschleunigen der Werkzeugspindel 2, vorgesehen. Hierfür kann eine (nicht dargestellte) Spanneinrichtung vorgesehen sein.

Das Verfahren zum Abbremsen der Werkzeugspindel 2 der Elektrowerkzeugmaschine 1 wird nachfolgend zunächst anhand der schematisch dargestellten Schaltungsanordnung der Figur 2 beschrieben.

In Figur 2 ist, im Gegensatz zu der netzbetriebenen Ausführungsform der Figur 1, eine akkubetrieben Elektrowerkzeugmaschine 1 dargestellt. Die Elektrowerkzeugmaschine 1 wird dabei von einem Akkupack 6, bestehend aus vier einzelnen Akkuzellen 6.1, mit elektrischer Energie versorgt. Die Art der elektrischen Energieversorgung und auch die Anzahl Akkuzellen 6.1 bei Versorgung durch ein Akkupack 6 sind allerdings unerheblich für das Funktionsprinzip der Erfindung.

In den Figuren 1 und 2 ist ein manuell betätigbarer Betriebsschalter 7 dargestellt, über den ein Benutzer den Stromkreis zwischen dem Akkupack 6 (bzw. der Stromquelle) und der Antriebsanordnung M wahlweise schließen oder öffnen kann. Wird der Betriebsschalter 7 bzw. der Stromkreis geschlossen, wird die Antriebsanordnung M mit elektrischer Energie versorgt und die Elektrowerkzeugmaschine 1 beginnt einen Anlaufvorgang. Die Verbindung der Antriebsanordnung M mit der Werkzeugspindel 2 und dem an der Werkzeugspindel 2 arretierbaren Werkzeug 3 ist in Figur 2 lediglich stark schematisch dargestellt.

Wird der Betriebsschalter 7 von dem Benutzer wieder geöffnet, ist vorgesehen, die Antriebsanordnung M zum Abbremsen der Werkzeugspindel 2 zu verwenden, beispielsweise indem deren Motorwicklungen kontrolliert kurzgeschlossen werden oder die Antriebsanordnung M in umgekehrter Drehrichtung angesteuert wird. Es kann auch wenigstens eine mechanische Bremse innerhalb der Antriebsanordnung M vorgesehen sein, die elektrisch steuerbar und/oder regelbar ist bzw. sind.

Um zu vermeiden, dass sich das Werkzeug 3 im Falle des Abbremsens aufgrund der Trägheit des Werkzeugs 3 von der Werkzeugspindel 2 unkontrolliert löst oder lockert kann das erfindungsgemäße Verfahren zum Abbremsen der Werkzeugspindel 2 eingesetzt werden.

Dabei wird zunächst der Arretierzustand des Werkzeugs 3 an der Werkzeugspindel 2 durch die Sensoranordnung 5 ermittelt. Der Arretierzustand kann dabei auf verschiedene Arten ermittelt werden. In der Ausführungsform der Figur 2 ist ein Strommessgerät (Amperemeter) A innerhalb des Stromkreises vorgesehen, wodurch die Stromaufnahme i und/oder Leistungsaufnahme der Elektrowerkzeugmaschine 1 vor dem Abbremsen ermittelt werden kann bzw. können.

Zusätzlich ist im Ausführungsbeispiel vorgesehen, dass zum Ermitteln des Arretierzustands eine vor dem Abbremsen erreichte Betriebsdrehzahl rpm der Werkzeugspindel 2 oder eine vor dem Abbremsen erreichte Winkelbeschleunigung der Werkzeugspindel 2 ermittelt wird. Dies ist in Figur 2 in Form des Piktogramms 8 angedeutet.

Alternativ oder zusätzlich kann der Arretierzustand durch Überwachung einer Arretierkraft des Werkzeugs 3 an der Werkzeugspindel 2 oder einer Unwucht des angetriebenen oder angebremsten Werkzeugs 3 auch direkt erfasst werden.

Auf Basis des ermittelten Arretierzustands wird nachfolgend eine Zeit-Bremsmoment-Funktion und/oder ein maximales Bremsmoment und somit eine Bremsrampe ausgewählt. Hierzu ist im Ausführungsbeispiel eine Selektionsschaltung 9 vorgesehen. Gemäß der ausgewählten Zeit-Bremsmoment-Funktion und/oder derart, dass das ausgewählte maximale Bremsmoment nicht überschritten wird, wird schließlich der Abbremsvorgang der Werkzeugspindel 2 durch die Bremsanordnung 4 eingeleitet.

Die Erfinder haben erkannt, dass ein Arretierzustand des Werkzeugs 3 an der Werkzeugspindel 2 durch Überwachen eines Anlaufvorgangs der Elektrowerkzeugmaschine 1 ermittelt werden kann. Insbesondere kann auf einen arretierten Zustand des Werkzeugs 3 an der Werkzeugspindel 2 geschlossen werden, wenn während des Anlaufvorgangs wenigstens ein vorgegebener unterbrechungsfreier Beschleunigungsvorgang der Werkzeugspindel 2 stattgefunden hat. Der Sachverhalt soll anhand von Figur 3 verdeutlicht werden.

Figur 3 zeigt beispielhaft eine durch die Sensoranordnung 5 erfasste Zeit-Betriebsdrehzahl-Funktion rpm(t) der Werkzeugspindel 2. Dabei beginnt zum Zeitpunkt t₀ ein Anlaufvorgang der Elektrowerkzeugmaschine 1, indem der Benutzer den Betriebsschalter 7 der Elektrowerkzeugmaschine 1 zunächst schließt. Im weiteren Verlauf, bis zum Zeitpunkt t₁, "spielt" der Benutzer mit dem Betriebsschalter 7, wodurch kein kontinuierlicher Anstieg der Betriebsdrehzahl rpm stattfindet. Es hat sich gezeigt, dass, insbesondere bei Verwendung einer Elektrowerkzeugmaschine 1 mit werkzeugloser Arretierung bzw. Selbstarretierung in Folge eines solchen Anlaufvorgangs das Werkzeug 3 anschließend oft nicht ausreichend an der Werkzeugspindel 2 arretiert ist. Ab dem Zeitpunkt t₁ betätigt der Benutzer den Betriebsschalter 7 der Elektrowerkzeugmaschine 1 allerdings ausreichend lange (länger als bis zum Zeitpunkt t₂), wodurch ein ausreichender unterbrechungsfreier Beschleunigungsvorgang, beispielsweise detektierbar durch die kontinuierliche Erhöhung der Betriebsdrehzahl rpm vom Zeitpunkt t₁ bis zum Zeitpunkt t₂ (d. h. eine entsprechende Betriebsdrehzahländerung Δrpm innerhalb einer gegebenen Zeitspanne Δt) gewährleistet ist.

Ab dem Zeitpunkt t₂ kann somit von der Sensoranordnung 5 auf einen arretierten Zustand des Werkzeugs 3 an der Werkzeugspindel 2 geschlossen werden. Beispielsweise kann jeweils ein Schwellenwert S_{Δrpm} für eine Drehzahländerung Δrpm und/oder ein Schwellenwert Sᵣₚₘ für eine Betriebsdrehzahl rpm der Werkzeugspindel 2 und/oder ein Schwellenwert Sᵢ für eine Stromaufnahme i und/oder Leistungsaufnahme der Elektrowerkzeugmaschine 1 herangezogen werden, bei deren Überschreitung ein arretierter Zustand des Werkzeugs 3 an der Werkzeugspindel 2 ermittelt wird.

Alternativ zu dem in Figur 3 dargestellten und beschriebenen Verfahren zum Ermitteln des Arretierzustands durch Überwachung des Anlaufvorgangs kann auch ein Betriebsvorgang der Elektrowerkzeugmaschine 1 durch die Sensoranordnung 5 überwacht werden. Auf einen Betriebsvorgang kann beispielsweise dann geschlossen werden, wenn die Stromaufnahme i der Elektrowerkzeugmaschine 1 einen definierten Schwellenwert Sᵢ überschreitet und ebenfalls die Betriebsdrehzahl rpm der Werkzeugspindel 2 einen definierten Schwellenwert Sᵣₚₘ überschreitet.

Es sei erwähnt, das grundsätzlich erfindungsgemäß eine beliebige Anzahl möglicher Arretierzustände, bis hin zu einer stufenlosen Erkennung eines Arretierzustands, ermittelbar ist. In der im Ausführungsbeispiel gezeigten Variante werden nur zwei mögliche Arretierzustände ermittelt, insbesondere ein nicht arretierter Zustand des Werkzeugs 3 und ein arretierter Zustand des Werkzeugs 3; ein Fachmann vermag allerdings die Erfindung auf Basis des Ausführungsbeispiels und der allgemeinen Beschreibung im Bedarfsfall auf eine größere Anzahl von Arretierzuständen bzw. eine stufenlose Ermittlung von Arretierzuständen zu erweitern.

In Figur 4 sind beispielhaft zwei Bremsrampen 10, 11 dargestellt, die sich durch Auswahl zweier maximaler Bremsmomente M_{B1}, M_{B2} ergeben können. Dabei ist eine steile Bremsrampe 10, d. h. eine Bremsrampe 10, die zu einem schnellen Abbremsen des Werkzeugs 3 bzw. der Werkzeugspindel 2 führt und eine flache Bremsrampe 11, die zu einem langsamen Abbremsen führt, dargestellt.

Eine Zeit-Bremsmoment-Funktionen und/oder ein maximales Bremsmoment können insbesondere derart gewählt werden, dass ein vorhergegangenes Antriebsdrehmoment, mit dem die Werkzeugspindel 2 beaufschlagt wurde, nicht überschritten wird.

Vorteilhafterweise wird jedem ermittelten Arretierzustand genau ein maximales Bremsmoment M_{B1}, M_{B2} bzw. eine Zeit-Bremsmoment-Funktion bzw. eine Bremsrampe 10, 11, beispielsweise eine steile Bremsrampe 10 oder eine flache Bremsrampe 11, zugeordnet. Wird beispielsweise auf Basis der überwachten Betriebsdrehzahl rpm, d. h. zum Beispiel anhand der Zeit-Betriebsdrehzahl-Funktion rpm(t) der Figur 3 ein arretierter Zustand des Werkzeugs 3 an der Werkzeugspindel 2 zum Zeitpunkt t₂ erkannt, so kann vorgesehen sein, dass die Bremsanordnung 4 die Werkzeugspindel 2 anschließend mit der steilen Bremsrampe 10 vergleichsweise zügig abbremst. Vor dem Erreichen des Zeitpunkts t₂ würde die Bremsanordnung 4 die Werkzeugspindel 2 lediglich mit der flachen Bremsrampe 11 beaufschlagen. Somit ist jederzeit gewährleistet, dass die Werkzeugspindel 2 schnellst möglich abgebremst wird ohne, dass sich das Werkzeug 3 allerdings unkontrolliert von der Werkzeugspindel 2 lösen oder lockern kann.

An Stelle der in Figur 4 dargestellten linearen Bremsrampen 10, 11 können auch beliebig komplexe Bremsrampen, z. B. basierend auf asymptotisch verlaufenden Kurven oder sonstigen Kurven, vorgesehen sein.

Da eine Vielzahl möglicher Schaltungen und Kombinationen im Sinne der Erfindung realisierbar sind, soll zur Veranschaulichung lediglich eine beispielhafte Schaltung der Sensoranordnung 5 in Figur 5 beschrieben werden.

Die Figur 5 zeigt die logischen Verknüpfungen in einer beispielhaften Sensoranordnung 5 der Elektrowerkzeugmaschine 1. Dabei ist zur Vereinfachung vorgesehen, dass die Sensoranordnung 5 einen binären Arretierzustand des Werkzeugs 3 an der Werkzeugspindel 2 ermittelt (nicht arretiert/arretiert) und der nachfolgenden Selektiereinrichtung 9, beispielsweise einem Multiplexer, ein entsprechendes Steuersignal y zur Auswahl einer von zwei möglichen Zeit-Bremsmoment-Funktionen bzw. maximalen Bremsmomente M_{B1}, M_{B2} bzw. Bremsrampen 10, 11 übermittelt.

Dabei wird grundsätzlich von einem nicht arretierten Werkzeug 3 ausgegangen (logisch '0'), außer eine von zwei Bedingungen a, b oder beide Bedingungen a, b sind erfüllt (logische Disjunktion "≥1").

Bei der ersten Bedingung a handelt es sich vorliegend um einen unterbrechungsfreien Beschleunigungsvorgang der Werkzeugspindel 2 während eines Anlaufvorgangs der Elektrowerkzeugmaschine 1, der beispielsweise gemäß der bezüglich Figur 3 beschriebenen Weise ermittelt wird. Insbesondere kann dabei überwacht werden, ob ein Schwellenwert S_{Δrpm} einer Betriebsdrehzahländerung Δrpm innerhalb eines vordefinierten Zeitbereichs Δt überschritten wird.

Die zweite Bedingung b betrifft die Frage, ob die Elektrowerkzeugmaschine 1 betrieben wurde. Dabei wird auf einen Betrieb der Elektrowerkzeugmaschine 1 geschlossen, wenn sich die beiden Bedingungen b₁ und b₂ bewahrheiten (logische Konjunktion "&").

Die Bedingung b₁ ist genau dann erfüllt, wenn die Stromaufnahme i der Elektrowerkzeugmaschine 1 einen definierten Schwellenwert Sᵢ überschreitet. Die Bedingung b₂ ist erfüllt, wenn die Betriebsdrehzahl rpm der Werkzeugspindel 2 den definierten Schwellenwert Sᵣₚₘ überschreitet.

Eine Boolesche Funktion zur Ermittlung des binären Arretierzustands ('0' = nicht arretiert, '1' = arretiert) und Erzeugung des Steuersignals y lässt sich gemäß diesem Beispiel beschreiben als: $y = a + b = a + {b}_{1} {b}_{2}$ bzw. in alternativer Schreibweise: $y = a ∨ b = a ∨ \left(b1∧b2\right) ,$ mit a='1' für einen vorgegebenen unterbrechungsfreien Beschleunigungsvorgang (sonst a='0'), b='1' im Falle einer betriebenen Elektrowerkzeugmaschine 1 (sonst b='0'), b₁='1' falls i > Sᵢ (sonst b₁='0') und b₂='1' falls rpm > Sᵣₚₘ (sonst b₂='0').

Vorzugsweise ist ein Computerprogramm mit Programmcodemitteln vorgesehen, um das beschriebene Verfahren durchzuführen. Das Programm kann dann auf einem Mikroprozessor eines Computers, insbesondere auf einem elektronischen Regel- und/oder Steuergerät 12 der Elektrowerkzeugmaschine 1, ausgeführt werden. Beispielsweise können die Sensoranordnung 5 und/oder die Selektionsschaltung 9 in einem derartigen Regel- und/oder Steuergerät 12 angeordnet sein, wie dies in Figur 2 gestrichelt dargestellt ist.

## Patentansprüche

1. Verfahren zum Abbremsen einer Werkzeugspindel (2) einer Elektrowerkzeugmaschine (1), umfassend die folgenden Schritte:
- Ermitteln eines Arretierzustands eines Werkzeugs (3) an der Werkzeugspindel (2) durch eine Sensoranordnung (5);
- Auswählen einer Zeit-Bremsmoment-Funktion und/oder eines maximalen Bremsmoments (M_{B1}, M_{B2}) auf Basis des ermittelten Arretierzustands; und
- Abbremsen der Werkzeugspindel (2) durch eine Bremsanordnung (4) gemäß der ausgewählten Zeit-Bremsmoment-Funktion und/oder derart, dass das ausgewählte maximale Bremsmoment (M_{B1}, M_{B2}) nicht überschritten wird.

2. Verfahren nach Anspruch 1, wonach eine werkzeuglose Arretierung des Werkzeugs (3) an der Werkzeugspindel (2), insbesondere eine Selbstarretierung bei einem Antreiben bzw. Beschleunigen des Werkzeugs (3), vorgesehen ist.

3. Verfahren nach Anspruch 1 oder 2, wonach die Sensoranordnung (5) den Arretierzustand durch Überwachen einer Arretierkraft des Werkzeugs (3) an der Werkzeugspindel (2), einer Unwucht des angetriebenen oder angebremsten Werkzeugs (3), einer vor dem Abbremsen erreichten Betriebsdrehzahl (rpm) der Werkzeugspindel (2), einer vor dem Abbremsen erreichten Winkelbeschleunigung der Werkzeugspindel (2) und/oder einer vor dem Abbremsen erreichten Stromaufnahme (i) und/oder Leistungsaufnahme der Elektrowerkzeugmaschine (1) ermittelt.

4. Verfahren nach einem der Ansprüche 1 bis 3, wonach einer von wenigstens zwei möglichen Arretierzuständen ermittelt wird, vorzugsweise ein nicht arretierter Zustand des Werkzeugs (3) an der Werkzeugspindel (2) und ein arretierter Zustand des Werkzeugs (3) an der Werkzeugspindel (2).

5. Verfahren nach einem der Ansprüche 1 bis 4, wonach die Sensoranordnung (5) einen Anlaufvorgang der Elektrowerkzeugmaschine (1) überwacht und einen arretierten Zustand des Werkzeugs (3) an der Werkzeugspindel (2) ermittelt, wenn während des Anlaufvorgangs wenigstens ein vorgegebener unterbrechungsfreier Beschleunigungsvorgang der Werkzeugspindel (2) stattgefunden hat.

6. Verfahren nach einem der Ansprüche 1 bis 5, wonach ein Schwellenwert (S_{Δrpm}) für eine Drehzahländerung (Δrpm) der Werkzeugspindel (2) und/oder ein Schwellenwert (Sᵢ) für eine Stromaufnahme (i) und/oder Leistungsaufnahme der Elektrowerkzeugmaschine (1) herangezogen wird bzw. werden, bei dessen bzw. deren Überschreitung ein arretierter Zustand des Werkzeugs (3) an der Werkzeugspindel (2) ermittelt wird.

7. Verfahren nach einem der Ansprüche 1 bis 6, wonach die Sensoranordnung (5) einen Betriebsvorgang der Elektrowerkzeugmaschine (1) überwacht und einen arretierten Zustand des Werkzeugs (3) an der Werkzeugspindel (2) ermittelt, wenn die Elektrowerkzeugmaschine (1) betrieben wurde.

8. Verfahren nach einem der Ansprüche 1 bis 7, wonach das Bremsmoment (M_{B1}, M_{B2}), das über die Bremsanordnung (4) auf die Werkzeugspindel (2) eingebracht wird, derart ausgewählt wird, dass ein vorhergegangenes Antriebsdrehmoment, mit dem die Werkzeugspindel (2) beaufschlagt wurde, nicht überschritten wird.

9. Verfahren nach einem der Ansprüche 1 bis 8, wonach jedem ermittelbaren Arretierzustand genau ein maximales Bremsmoment (M_{B1}, M_{B2}) und/oder genau eine Zeit-Bremsmoment-Funktion zugeordnet ist bzw. sind.

10. Verfahren nach einem der Ansprüche 1 bis 9, wonach ein erstes maximales Bremsmoment (M_{B1}) zum Abbremsen der Werkzeugspindel (2) verwendet wird, wenn ein arretierter Zustand des Werkzeugs (3) an der Werkzeugspindel (2) ermittelt wurde und ein zweites maximales Bremsmoment (M_{B2}) zum Abbremsen der Werkzeugspindel (2) verwendet wird, wenn ein nicht arretierter Zustand des Werkzeugs (3) an der Werkzeugspindel (2) ermittelt wurde, wobei das erste maximale Bremsmoment (M_{B1}) größer ist als das zweite maximale Bremsmoment (M_{B2}).

11. Elektrowerkzeugmaschine (1), umfassend eine Werkzeugspindel (2), an der ein Werkzeug (3) arretierbar ist, ferner umfassend eine elektrische Antriebsanordnung (M) zum Antreiben der Werkzeugspindel (2) und eine Bremsanordnung (4) zum Abbremsen der Werkzeugspindel (2), sowie eine Sensoranordnung (5) zum Ermitteln eines Arretierzustands des Werkzeugs (3) an der Werkzeugspindel (2), wobei die Sensoranordnung (5) und die Bremsanordnung (4) derart ausgebildet sind, ein Verfahren gemäß einem der Ansprüche 1 bis 10 durchzuführen.

12. Elektrowerkzeugmaschine (1) nach Anspruch 11, wobei eine werkzeuglose Arretierung des Werkzeugs (3) an der Werkzeugspindel (2), insbesondere eine Selbstarretierung bei einem Antreiben bzw. Beschleunigen des Werkzeugs (3), vorgesehen ist.

13. Elektrowerkzeugmaschine (1) nach Anspruch 11 oder 12, wobei die elektrische Antriebsanordnung (M), insbesondere ein Gleichstrommotor oder ein Einphasen-Reihenschlussmotor, als Teil der Bremsanordnung (4) verwendbar ist, um ein Bremsmoment (M_{B1}, M_{B2}) einzubringen.

14. Elektrowerkzeugmaschine (1) nach einem der Ansprüche 11 bis 13, wobei die Elektrowerkzeugmaschine (1) als Winkelschleifer und/oder das Werkzeug (3) als Schleifscheibe ausgebildet ist bzw. sind.

15. Computerprogramm mit Programmcodemitteln, um ein Verfahren gemäß einem der Ansprüche 1 bis 10 durchzuführen, wenn das Programm auf einem Mikroprozessor eines Computers, insbesondere auf einem elektronischen Regel- und/oder Steuergerät (12) einer Elektrowerkzeugmaschine (1), gemäß einem der Ansprüche 11 bis 14, ausgeführt wird.

## Claims

1. Method for braking a tool spindle (2) of an electric machine tool (1), comprising the following steps:
- determining a locking state of a tool (3) on the tool spindle (2) by means of a sensor arrangement (5);
- selecting a time braking torque function and/or a maximum braking torque (M_{B1}, M_{B2}) on the basis of the determined locking state; and
- braking the tool spindle (2) by means of a brake arrangement (4) according to the selected time braking torque function and/or in such a way that the selected maximum braking torque (M_{B1}, M_{B2}) is not exceeded.

2. Method as claimed in Claim 1, according to which tool-less locking of the tool (3) on the tool spindle (2), in particular self-locking when the tool (3) is being driven or accelerated, is provided.

3. Method according to Claim 1 or 2, according to which the sensor arrangement (5) determines the locking state by monitoring a locking force of the tool (3) on the tool spindle (2) an unbalance of the driven or braked tool (3) an operating rotational speed (rpm), reached before the braking, of the tool spindle (2), an angular acceleration, reached before the braking, of the tool spindle (2) and/or current consumption (i) and/or power consumption, reached before the braking, of the electric machine tool (1).

4. Method according to one of Claims 1 to 3, according to which one of at least two possible locking states is determined, preferably a non-locked state of the tool (3) on the tool spindle (2) and a locked state of the tool (3) on the tool spindle (2).

5. Method according to one of Claims 1 to 4, according to which the sensor arrangement (5) monitors a startup process of the electric machine tool (1) and determines a locked state of the vehicle (3) on the tool spindle (2) if at least one predefined interruption-free acceleration process of the tool spindle (2) has taken place during the startup process.

6. Method according to one of Claims 1 to 5, according to which a threshold value (S_{Δrpm}) is used for a change in rotational speed (Δrpm) of the tool spindle (2) and/or a threshold value (Sᵢ) is used for current consumption (i) and/or power consumption of the electric machine tool (1), at the exceeding of which threshold value (S_{Δrpm}) and/or threshold value (Sᵢ) a locked state of the tool (3) on the tool spindle (2) is determined.

7. Method according to one of Claims 1 to 6, according to which the sensor arrangement (5) monitors an operating process of the electric machine tool (1) and determines a locked state of the tool (3) on the tool spindle (2) if the electric machine tool (1) has been operated.

8. Method according to one of Claims 1 to 7, according to which the braking torque (M_{B1}, M_{B2}) which is introduced onto the tool spindle (2) via the brake arrangement (4) is selected in such a way that a preceding drive rotational torque which has been applied to the tool spindle (2) is not exceeded.

9. Method according to one of Claims 1 to 8, according to which each locking state which can be determined is assigned precisely one maximum braking torque (M_{B1}, M_{B2}) and/or precisely one-time braking torque function.

10. Method according to one of Claims 1 to 9, according to which a first maximum braking torque (M_{B1}) is used to brake the tool spindle (2) if a locked state of the tool (3) on the tool spindle (2) has been determined, and a second maximum braking torque (M_{B2}) is used for braking the tool spindle (2) if a non-locked state of the tool (3) on the tool spindle (2) has been determined, wherein the first maximum braking torque (M_{B1}) is greater than the second maximum braking torque (M_{B2}).

11. Electric machine tool (1) comprising a tool spindle (2) on which a tool (3) can be locked, further comprising an electric drive arrangement (M) for driving the tool spindle (2) and a brake arrangement (4) for braking the tool spindle (2), as well as a sensor arrangement (5) for determining a locked state of the tool (3) on the tool spindle (2), wherein the sensor arrangement (5) and the brake arrangement (4) are designed to carry out a method according to one of Claims 1 to 10.

12. Electric machine tool (1) according to Claim 11, wherein tool-less locking of the tool (3) on the tool spindle (2), in particular self-locking when the tool (3) is being driven or accelerated, is provided.

13. Electric machine tool (1) according to Claim 11 or 12, wherein the electric drive arrangement (M), in particular a DC motor or a single-phase series motor, can be used as part of the brake arrangement (4), in order to introduce a braking torque (M_{B1}, M_{B2}).

14. Electric machine tool (1) according to one of Claims 11 to 13, wherein the electric machine tool (1) is embodied as an angle grinder, and/or the tool (3) is embodied as a grinding disc.

15. Computer program product having program code means for carrying out a method according to one of Claims 1 to 10 when the program is executed on a microprocessor of a computer, in particular on an electronic closed-loop and/or open-loop control device (12) of an electric machine tool (1), according to one of Claims 11 to 14.

## Revendications

1. Procédé pour freiner une broche porte-outil (2) d'une machine-outil électrique (1), comprenant les étapes suivantes :
- détermination d'un état de serrage d'un outil (3) sur la broche porte-outil (2) au moyen d'un dispositif de capteur (5) ;
- sélection d'une fonction temps-couple de freinage et/ou d'un couple de freinage maximal (M_{B1}, M_{B2}) sur la base de l'état de serrage déterminé ; et
- freinage de la broche porte-outil (2) par un dispositif de freinage (4) selon la fonction temps-couple de freinage sélectionnée et/ou de sorte que le couple de freinage maximal sélectionné (M_{B1}, M_{B2}) ne soit pas dépassé.

2. Procédé selon la revendication 1, selon lequel un serrage d'outil (3) sans outil sur la broche porte-outil (2), notamment un serrage automatique lors d'un démarrage ou d'une accélération de l'outil (3) est prévu.

3. Procédé selon la revendication 1 ou 2, selon lequel le dispositif de capteur (5) détermine l'état de serrage par la surveillance d'une force de serrage de l'outil (3) sur la broche porte-outil (2), d'un déséquilibre de l'outil (3) entraîné ou freiné, d'une vitesse de fonctionnement (rpm) de la broche porte-outil (2) atteinte avant le freinage, d'une accélération angulaire de la broche porte-outil (2) atteinte avant le freinage et/ou d'une consommation de courant (i) et/ou d'une puissance absorbée par la machine-outil électrique (1) avant le freinage.

4. Procédé selon l'une des revendications 1 à 3, selon lequel l'un au moins des deux états de serrage possibles est déterminé, de préférence un état non serré de l'outil (3) sur la broche porte-outil (2) et un état serré de l'outil (3) sur la broche porte-outil (2).

5. Procédé selon l'une des revendications 1 à 4, selon lequel le dispositif de capteur (5) surveille une opération de démarrage de la machine-outil électrique (1) et détermine un état serré de l'outil (3) sur la broche porte-outil (2) si, lors de l'opération de démarrage, au moins une opération d'accélération prédéfinie sans interruption de la broche porte-outil (2) a eu lieu.

6. Procédé selon l'une des revendications 1 à 5, selon lequel une valeur seuil (S_{Δrpm}) pour une modification de la vitesse de rotation (Δrpm) de la broche porte-outil (2) et/ou une valeur seuil (Sᵢ) pour une consommation de courant (i) et/ou une puissance absorbée par la machine-outil électrique (1) est ou sont utilisées, pour lesquelles, en cas de dépassement, un état serré de l'outil (3) sur la broche porte-outil (2) est déterminé.

7. Procédé selon l'une des revendications 1 à 6, selon lequel le dispositif de capteur (5) surveille une opération de fonctionnement de la machine-outil électrique (1) et détermine un état serré de l'outil (3) sur la broche porte-outil (2) si la machine-outil électrique (1) a été actionnée.

8. Procédé selon l'une des revendications 1 à 7, selon lequel le couple de freinage (M_{B1}, M_{B2}) appliqué par le dispositif de freinage (4) sur la broche porte-outil (2) est sélectionné de sorte à ne pas dépasser un couple d'entraînement précédent appliqué à la broche porte-outil (2).

9. Procédé selon l'une des revendications 1 à 8, selon lequel un couple de freinage maximal (M_{B1}, M_{B2}) et/ou une fonction temps-couple de freinage est ou sont assignés avec précision à chaque état de serrage pouvant être déterminé.

10. Procédé selon l'une des revendications 1 à 9, selon lequel un premier couple de freinage maximal (M_{B1}) est utilisé pour freiner la broche porte-outil (2) lorsqu'un état serré de l'outil (3) sur la broche porte-outil (2) a été déterminé et un second couple de freinage maximal (M_{B2}) est utilisé pour freiner la broche porte-outil (2) lorsqu'un état non serré de l'outil (3) sur la broche porte-outil (2) a été déterminé, le premier couple de freinage maximal (M_{B1}) étant supérieur au second couple de freinage maximal (M_{B2}).

11. Machine-outil électrique (1) comprenant une broche porte-outil (2) sur laquelle un outil (3) peut être serré, comprenant également un dispositif d'entraînement électrique (M) pour l'entraînement de la broche porte-outil (2) et un dispositif de freinage (4) pour freiner la broche porte-outil (2), ainsi qu'un dispositif de capteur (5) pour la détermination d'un état de serrage de l'outil (3) sur la broche porte-outil (2), dans laquelle le dispositif de capteur (5) et le dispositif de freinage (4) sont agencés de sorte à exécuter un procédé selon l'une des revendications 1 à 10.

12. Machine-outil électrique (1) selon la revendication 11, dans laquelle un serrage d'outil (3) sans outil sur la broche porte-outil (2), notamment un serrage automatique lors d'un démarrage ou d'une accélération de l'outil (3) est prévu.

13. Machine-outil électrique (1) selon la revendication 11 ou 12, dans laquelle le dispositif d'entraînement électrique (M), notamment un moteur à courant continu ou un moteur série monophasé peut s'utiliser comme partie du dispositif de freinage (4) pour appliquer un couple de freinage (M_{B1}, M_{B2}).

14. Machine-outil électrique (1) selon l'une des revendications 11 à 13, dans laquelle la machine-outil électrique (1) est réalisée sous la forme d'une meuleuse d'angle et/ou l'outil (3) est réalisé sous la forme d'un disque de meulage.

15. Programme informatique avec des moyens de code de programme pour exécuter un procédé selon l'une des revendications 1 à 10 lorsque le programme est exécuté sur un microprocesseur d'un ordinateur, notamment sur un appareil électronique de régulation et de commande (12) d'une machine-outil électrique (1) selon l'une des revendications 11 à 14.
